# EUROPÄISCHE PATENTSCHRIFT

(11) **EP 1 479 823 B1**
(45) Veröffentlichungstag und Bekanntmachung des Hinweises auf die Patenterteilung: **19.07.2006**
(21) Anmeldenummer: 04101893.8
(22) Anmeldetag: 04.05.2004
(51) Int. Cl.: D21H 23/30

(54) **Vorrichtung zum direkten Auftragen eines flüssigen oder pastösen Mediums auf eine laufende Materialbahn**
Apparatus for applying directly a fluid or pasty product on a running web
Dispositif d'application directe de produit fluide ou pateux sur un substrat défilant

(30) Priorität: 06.05.2003 DE 10319988
(43) Veröffentlichungstag der Anmeldung: 24.11.2004
(73) Patentinhaber: Voith Paper Patent GmbH, 89522 Heidenheim (DE)
(72) Erfinder: Henninger, Christoph, 89522 Heidenheim (DE); Reich, Stefan, 89522 Heidenheim (DE); Güldenberg, Bernd, 89522 Heidenheim (DE); Stützle, Bernhard, 89522 Heidenheim (DE)

(56) Entgegenhaltungen:
- EP-A- 0 640 716
- EP-A- 0 855 464
- DE-A- 19 839 916
- GB-A- 1 369 672
- US-A- 4 553 340

## Beschreibung

Die Erfindung betrifft eine Vorrichtung zum direkten Auftragen eines flüssigen oder pastösen Mediums auf eine laufende Materialbahn, insbesondere eine Faserstoffbahn aus Papier oder Karton, gemäß dem Oberbegriff des Anspruches 1.

Gattungsgemäße Vorrichtungen werden üblicherweise im Rahmen von Streichmaschinen eingesetzt, um die laufende Materialbahn ein- oder beidseitig mit einem oder mehreren Auftragswerken und mit einer oder mehreren Schichten des Auftragsmediums zu behandeln. Als Auftragsmedium kommt dabei pigmenthaltige Streichfarbe, Leim, Stärke oder eine Imprägnierflüssigkeit in Frage.

Beim sogenannten direkten Auftrag wird das flüssige bis pastöse Medium von einer Auftragseinrichtung direkt auf die Oberfläche der laufenden Materialbahn aufgetragen. Die Materialbahn umschlingt während des Auftrages eine umlaufende Gegenfläche, beispielsweise ein endloses Stützband oder eine Stützwalze (auch als Gegenwalze bezeichnet) und wird dadurch gestützt.

Während des Betriebes einer solchen Vorrichtung treten an den bewegten Oberflächen, also der laufenden Materialbahn und der Stützfläche Luftgrenzschichten auf, in denen die Luft mitgeschleppt wird. Mit steigender Betriebsgeschwindigkeit, die heute ca. 2000 m/min betragen kann, wächst der Einfluss der Luft und es kommt oftmals zu Problemen. Die Luft kann dabei so stark zwischen die Materialbahn und die Stützfläche gezogen werden, dass die Materialbahn den Kontakt zur Stützfläche teilweise oder gänzlich verliert. Das führt dazu, dass beispielsweise angetriebene Walzen das Antriebsmoment nicht korrekt auf die Materialbahn übertragen. Außerdem lassen sich eingestellte Bahnzüge nicht richtig einstellen.

Nicht angetriebene Walzen oder Stützbänder laufen nicht korrekt mit und es kann zonenweise zu erhöhtem Verschleiß oder Ablagerungen auf den Stützflächen oder auch zu Bahnabrissen kommen.

Eine besonders negative Auswirkung des Einflusses der Luftgrenzschicht besteht darin, dass bei Nip-bildenden Konstellationen sowohl die Materialbahn, als auch die Stützfläche Luft einschleppen und sich beide Luftgrenzschichten ergänzen und verstärken. Sie wirken in der gleichen Richtung und verursachen im keilförmigen Einlaufnip (Einlaufzwickel) einen erheblichen Druckaufbau.

Ein Teil der mitgeschleppten Luft weicht vor dem Nip seitlich nach außen aus. Aber mit steigenden Maschinenbreiten, die 10m und mehr betragen können, ist die kaum möglich. Deshalb entstehen Lufttaschen, vorzugsweise in der Mitte der Auftragsvorrichtung bzw. der Streichmaschine, die sehr instabil sind und von der die Luft kaum entweichen können.

Derartige Lufttaschen wirken sich an der Auftragsvorrrichtung natürlich sehr ungünstig aus, da die Materialbahn nicht über ihre gesamte Breite hinweg gleichmäßig genug die Auftragsvorrichtung passiert und dadurch die sich die Qualität des Auftrages auf die Materialbahn verschlechtert. Diese negativen Auswirkungen versucht man zu vermeiden.

Die besagten Lufttaschen bzw. Blasen konnten in der Vergangenheit durch Einstellung von hohen Bahnzügen etwas minimiert werden. Die hohen Bahnzüge führten aber oft zu Bahnabrissen, die ja ebenfalls äußerst unerwünscht sind.

In der US 5,506,005 ist eine Lösung angegeben, mit der das Problem durch Variation des Umschlingungswinkels der Materialbahn um eine Stützwalze gelöst werden soll.

Je größer allerdings der Umschlingungswinkel gewählt ist, um so größer ist die

Gefahr, dass sich bis zur Erreichung der Auftragsvorrichtung erneut Luftgrenzschichten ausbilden können. Je geringer der Umschlingungswinkel ist, desto mehr Luft wird eingeschleppt.

Die DE 198 39 916 A1 beschreibt ein Verfahren und eine Vorrichtung mit dem bzw-mit der sich das Volumen oder der Druck eines in einen Spalt eingeschleppten Fluides vermindern lässt.

Aus der DE-A119702605 ist eine Vorrichtung mit einer Luftgrenzschicht-Entfernungseinrichtung bekannt, mit der sowohl die von der Materialbahn als auch von einer Stützwalze mitgeschleppte Luftgrenzschicht vermieden werden soll. Die besagte Luftgrenzschicht-Entfernungseinrichtung ist im Einlaufzwickel zwischen Materialbahn und Stützwalze angeordnet.
Die beschriebene Luftgrenzschicht- Entfernungseinrichtung umfasst unter anderem auch eine Luftgrenzschicht-Absaugeinrichtung. In einer anderen Variante umfasst sie eine Blaseinrichtung, die ein gasförmiges Medium ausstößt. Die Ausströmoffnung ist dabei so gerichtet, dass das gasförmige Medium im wesentlichen entgegen der Drehrichtung von Stützwalze und Materialbahn bläst. In einer weiteren Variante bläst das gasförmige Medium auch in entgegen gesetzter Richtung (also in Drehrichtung der Walze und der Materialbahn) in den Einlaufzwickel hinein. Zusätzlich ist in einer Variante noch ein Umlenkblech vorhanden, welches die eingeblasene Gasmenge umlenkt und nun entgegen der Drehrichtung der Stützwalze und der Laufrichtung der Materialbahn aus dem Einlaufzwickel führt, wodurch das Eintreten der Luftgrenzschicht verhindert wird.

Es ist aber zu befürchten, dass sich trotz der genannten Maßnahmen die Luftgrenzschicht sehr schnell wieder aufbaut. Dies geschieht besonders schnell bei den bereits angesprochenen, heutigen hohen Laufgeschwindigkeiten der Materialbahn und den großen Dimensionen der Maschinen, in denen die Materialbahn hergestellt und/oder veredelt wird.

Der vorliegenden Erfindung liegt daher die Aufgabe zugrunde, eine gattungsgemäße Vorrichtung weiter zu entwickeln, die mit nur geringem apparativem Aufwand die dem Stand der Technik anhaftenden Nachteile vermeidet.

Die Aufgabe wird erfindungsgemäß mit den im Kennzeichen des Anspruches 1 angegebenen Merkmalen gelöst. Danach weist die erfindungsgemäße Vorrichtung eine, bezogen auf die Drehrichtung des Stützgliedes vor dem Auftragswerk angeordnete Einrichtung zur Entfernung, zumindest aber Schwächung einer vom Stützglied und/oder der Materialbahn mitgeführten Luftgrenzschicht auf, wobei die Einrichtung selbst als ebenes, flaches und flexibles (elastisches bzw. biegsames) Streifenelement ausgebildet ist. Das Streifenelement ist nach Art einer Klinge oder eines Blattes ausgebildet und erstreckt sich quer zur Bahnlaufrichtung. In seiner Länge ist es mindestens an die Breite des Auftragswerkes angepasst.

Im Idealfall berührt das Streifenelement während des Betriebes der Vorrichtung nicht die Stützfläche und die Materialbahn.

Das Streifenelement, welches relativ zu den bewegten und Luftgrenzschicht einschleppenden Flächen der Materialbahn und der Stützfläche steht und zudem noch tief in den Einlaufzwickel hineinragt, bremst diese Luftgrenzschichten ab, wodurch sich die Luftgrenzschichten beruhigen.

Am Streifenelement beträgt die Geschwindigkeit der Luftgrenzschicht sogar nur noch 0 m/sec. Die vorher aufgebaute Luftgrenzschicht wird also deutlich schmaler und langsamer. Dies erfolgt auf beiden Längsseiten des Streifenelementes. Die Grenzschichten von Stützfläche und Materialbahn können sich somit nicht mehr gegenseitig verstärken. Außerdem erfolgt dadurch eine Druckreduzierung im Einlaufzwickel.

Die neben den Streifenelement in den Einlaufzwickel eintretende Luft wird gezwungen, auf derselben Seite des Streifenelementes zurückzuströmen. Dadurch wird weiter zuströmende Luft zusätzlich abgebremst und vom Auftragsort zurück gehalten.

Außerdem wird ein Aufschwimmen der Materialbahn auf der Stützfläche verhindert. Während des gesamten Betriebes der Vorrichtung bleibt dadurch der Kontakt der Materialbahn zur Stützfläche gewährleistet. Dies wirkt sich hinsichtlich einer gewünschten gleichmäßigen Auftragsschicht über die gesamte Breite und Länge der Bahn äußerst positiv aus.

Die erfindungsgemäße Vorrichtung erlaubt das Fahren höherer Betriebsgeschwindigkeiten, größere Bahnbreiten und erlaubt auch größere Freiheiten bei der Wahl des Umschlingungswinkels der Materialbahn um die Stützfläche.

Vorteilhafte Ausgestaltungsmerkmale der erfindungsgemäßen Vorrichtung ergeben sich aus den Unteransprüchen.

Nachfolgend soll die Erfindung anhand eines Ausführungsbeispieles näher erläutert werden.

Es zeigen:
**Figur 1** einen Querschnitt der erfindungsgemäßen Vorrichtung in schematischer Darstellung
**Figur 2** eine alternative Variante zu der in Figur 1 gezeigten Ausführung

In der **Figur 1** ist eine erfindungsgemäße Vorrichtung 1 zum direkten Auftragen eines flüssigen bis pastösen Mediums auf eine laufende Materialbahn 2, bestehend aus Papier dargestellt.

Die Vorrichtung 1 umfasst eine von der Materialbahn 2 teilweise umschlungene Stützwalze 3, welche eine der Stützwalze 3 zugewandte Bahnseite 2.2 stützt. Als Stützwalze 3 könnte ebenso ein endloses Stützband vorgesehen sein. Die hier vorgesehene Stützwalze 3 bildet mit ihrer Stützwalzenoberfläche 3a und der Materialbahnseite 2.2 einen sich keilförmig verjüngenden Einlaufzwickel Z_{E} und einen Auslaufzwickel Z_{A}.

Die Drehrichtung der Walze 3 ist in **beiden Figuren** durch einen Pfeil P angedeutet. Ferner umfasst die Vorrichtung 1 ein der Stützwalze 3 zugeordnetes Auftragswerk 4 zum Beschichten der von der Stützwalze 3 abgewandten Bahnseite 2.4 mit Streichmedium M. Dem Auftragswerk 4 ist in Laufrichtung L der Materialbahn 2 eine Rakeleinrichtung 5 nachgeordnet, mit der das zuvor im Überschuss aufgebrachte Medium M auf das gewünschte Strichgewicht gebracht wird. Im Fall eines 1:1-Auftrages, wo jene Streichmenge aufgebracht wird, die auch auf der Materialbahn 2 verbleiben soll, dient-die Rakeleinrichtung 5 nur der Vergleichmäßigung der aufgebrachten Schicht. Beim 1:1-Auftrag braucht aber auch gar keine Rakeleinrichtung 5 vorhanden sein. Im vorliegenden Beispiel ist als Auftragswerk 4 eine Freistrahldüseneinrichtung und als Rakelelement eine Rakelklinge 5.1 gewählt. Es versteht sich, dass auch andere bekannt Auftragswerksarten und Rakelelemente Einsatz finden können.

Bezogen auf die Drehrichtung der Stützwalze 3 ist vor dem Auftragswerk 4 eine sich über die gesamte Maschinenbreite erstreckende Einrichtung 6 zur Schwächung bzw. Verhinderung von mit der Materialbahn 2 und der Stützwalze 3 eingeschleppten Luftgrenzschicht LG vorgesehen. Die jeweils zu betrachtenden Grenzschichten LG sind der besseren Übersichtlichkeit wegen nur in der **Figur 1** mit gestrichelter Linie angedeutet.

Die Einrichtung 6 umfasst ein maschinenbreites Streifenelement 6.1, welches sich in enger Wirknähe zu mindestens einer der Flächen 2.2 oder 3a befindet. Das Streifenelement 6.1 ragt dazu mit seiner stromabwärtigen Seite 6.2 tief in den Einlaufzwickel Z_{E} hinein, ohne die Stützoberfläche 3a und die Materialbahnseite 2.2 während des Betriebes der Vorrichtung 1 zu berühren.

Um dies besser bewerkstelligen zu können, ist das Streifenelement 6.1 mit einem vorzugsweise beidseitig angeschrägten stromabwärtigen Ende 6.2 versehen. Außerdem weist das Streifenelement 6.1 eine konstante und geringe Dicke d auf. Dadurch ist es flexibel, biegsam und kann federn.

Das Streifenelement darf durch die Schwerkraft oder andere Einflüsse vor der Inbetriebnahme eine andere als die gezeigte Form annehmen. Es darf also durchhängen und die Materialbahn 2 berühren und streifen (siehe in **Figur 1** getrichelte Linienführung des Elementes 6.1). Erst im Betrieb der Vorrichtung 1 stellt sich die gewünschte Lage und eine überwiegende Kontaktlosigkeit zur besagten Walze 3 und der Materialbahn 2 ein.

Die Relativposition, der Winkel zur Materialbahn und der Walze 3 und/oder die Breite b des Streifenelementes 6.1 sind einstellbar. Dadurch kann eine optimale Betriebseinstellung realisiert werden. Deshalb ist auch das Streifenelement 6.1 schwenkbar gelagert und außerdem verschränkbar, was der Doppelpfeil in **Figur 2** andeuten soll.

Das Streifenelement 6.1 ist vorzugsweise lösbar und nachstellbar an einem schwenkbaren Träger 7 befestigt.

Aus Figur 1 ist außerdem entnehmbar, dass das Streifenelement 6.1 an seinem stromaufwärtigen Ende 6.3 auf einem Stützelement 8 lagert. Dieses Stützelement 8 ist ebenfalls wie das Streifenelement 6.1 streifenförmig ausgebildet. Das Streifenelement 6.1 ist gemeinsam mit dem Stützelement 8 am Träger 7 befestigt. Eine Klemmung mit speziellen Klemmelementen 7.1 (siehe **Figur 1**) am Träger 7 ist dafür effektiv.

Sehr vorteilhaft ist, wenn als Material für das Streifenelement 6.1 und für das Stützelement 8 dasselbe gewählt wird, da hierdurch ein identisches Temperaturverhalten gewährleistet wird. Das Stützelement 8 ist aus Stabilitätsgründen etwas dicker als das Streifenelement ausgebildet.

In **Figur 2** ist angedeutet, dass das Streifenelement 6.1 Noppen 9 aufweist (das können eine Reihe von hintereinander angeordnete Einzelnoppen oder auch eine durchgängige Noppe sein), die in einer durchgängigen, maschinenbreiten Nut 10 im Träger 7 eingreifen. Das Streifenelement 6.1 ist also nur im Träger 7 eingehängt. Diese einfache Ausführung ist möglich, da das Streifenelement 6.1 nicht wie eine anzupressende Streichklinge momentenfest geklemmt sein muss. Die Noppen 9 und die Nut 10 können selbstverständlich auch im jeweils anderen Bauteil vorhanden sein. Diese Ausführung bzw. das Einhängen ermöglicht ein sehr schnelles Auswechseln des Streifenelementes.

Es soll erwähnt sein, dass das Streifenelement 6.1 in einer Kosten-sparenden Variante auch ohne Vorsehung des Trägers 7 und des Stützelementes 8 die Vorrichtung 1 überspannen kann. Die stirnseitigen Ränder des Streifenelementes sind in diesem (nicht dargestellten) Fall außerhalb der Vorrichtung, zum Beispiel an Stuhlungsteilen, befestigt.

Wie schon beschrieben, sollte das Streifenelement 6.1 und das Stützelement 8 aus demselben Material bestehen. Dafür ist Metall, vorzugsweise Edelstahl oder auch Kunststoff, vorzugsweise faserverstärktes Material am geeignetsten.

Vorteilhaft ist es außerdem, wenn das Streifenelement 6.1 wenigstens teilweise, zumindestens sein stromabwärtiges Ende 6.2 aus verschleißfestem Material und/oder einem Material mit geringem Reibfaktor, wie PTFE (Polytetrafluorethylen) besteht oder damit beschichtet ist.

Darüber hinaus weist das Streifenelement 6.1 eine Dicke d von 0,1 bis 5 mm auf, wobei die Dicke d bei einer Ausführung in Kunststoff vorzugsweise 0,3 bis 2 mm und bei einer Metallausführung vorzugsweise 0,1 bis 1 mm beträgt.

Die Breite b des Streifenelementes 6.1 beträgt ca. 20 - 60% des Durchmessers der vorhandenen Stützwalze 3.

Die Wirkung des als Beruhigungselement wirkenden Streifenelementes 6.1 wird erhöht, wenn dessen stromabwärtiges Ende 6.2 im Einlaufzwickel Z_{E} dort endet, wo ein solcher Abstand a zwischen Stützglied-Oberfläche 3a und Materialbahn 2 besteht, der dem 2 bis 6-fachen der Dicke d des Streifenelementes 6.1 entspricht.

An diesem Punkt kann das Streifenelement 6.1 am weitesten in den Zwickel Z_{E} hineinragen und wird dennoch nicht mit in den Nip N eingezogen.

## Patentansprüche

1. Vorrichtung zum direkten Auftragen eines flüssigen oder pastösen Mediums (M) auf eine laufende Materialbahn (2), insbesondere eine Faserstoffbahn aus Papier oder Karton,
umfassend
- eine von der Materialbahn (2) teilweise umschlungene drehbare Stützfläche (3), wie beispielsweise ein Stützband oder eine Stützwalze, welche eine der Stützfläche (3) zugewandte Seite (2.2) der Materialbahn (2) stützt, wobei die Oberfläche (3a) der Stützfläche (3) und die Materialbahn (2) einen sich keilförmig verjüngenden Einlaufzwickel (Z_{E}) und einen Auslaufzwickel (Z_{A}) bilden,
- wenigstens ein der Stützfläche (3) zugeordnetes Auftragswerk (4) zum Beschichten, Leimen oder Pigmentieren einer der Stützfläche (3) abgewandten Seite (2.4) der Materialbahn (2) mit dem Medium (M),
- eine, bezogen auf die Drehrichtung der Stützfläche (3) vor dem Auftragswerk (4) angeordnete Einrichtung (6) zur Entfernung, zumindest aber Schwächung einer von der Stützfläche (3) und/oder der Materialbahn (2) mitgeführten Luftgrenzschicht (LG),
wobei
- die Einrichtung (6) zwischen der Oberfläche (3a) und der der Stützfläche (3) zugewandten Seite (2.2) der Materialbahn (2) im Einlaufzwickel (Z_{E}) angeordnet ist,
**dadurch gekennzeichnet, dass**
die Einrichtung (6) als ebenes, flaches und elastisches, biegsames und flexibles Streifenelement (6.1) ausgebildet ist, welches
- sich quer zur Bahnlaufrichtung (L) erstreckt;
- mindestens der Breite des Auftragswerkes (4) angepasst ist;
- mit seiner stromabwärtigen Seite (6.2) tief in den Einlaufzwickel (ZE) hineinragt;
- eine konstante und geringe Dicke d aufweist; und lösbar und/oder nachstellbar an einem schwenkbaren Träger (7) befestigt ist.

2. Vorrichtung nach Anspruch 1,
**dadurch gekennzeichnet, dass**
das Streifenelement (6.1) ein doppelseitig angeschrägtes stromabwärtiges Ende (6.2) aufweist.

3. Vorrichtung nach Anspruch 1 oder 2,
**dadurch gekennzeichnet, dass**
das Streifenelement (6.1) schwenkbar gelagert und verschränkbar ist.

4. Vorrichtung nach Anspruch 1 bis 3,
**dadurch gekennzeichnet, dass**
das Streifenelement (6.1) an seinem stromaufwärtigen Ende (6.3) auf einem Stützelement (8) lagert, welches vorzugsweise ebenfalls wie das Streifenelement (6.1) eine Streifenform aufweist.

5. Vorrichtung nach Anspruch 1 bis 4,
**dadurch gekennzeichnet, dass**
das Streifenelement (6.1) gemeinsam mit dem Stützelement (8) am Träger (7) befestigt, insbesondere mit Einrichtung (7.1) geklemmt ist.

6. Vorrichtung nach Anspruch 1 bis 4,
**dadurch gekennzeichnet, dass**
das Streifenelement (6.1) am Träger (7) durch Noppen (9) in einer maschinenbreiten Nut (10) des Trägers eingehängt ist.

7. Vorrichtung nach Anspruch 1 bis 4,
**dadurch gekennzeichnet, dass**
das Streifenelement (6.1) ohne Vorsehung des Trägers (7) und/oder des Stützelements (8) die Vorrichtung (1) überspannt und außerhalb der Vorrichtung (1) an seinen beiden Stirnseiten befestigbar ist.

8. Vorrichtung nach einem oder mehreren der vorangehenden Ansprüche,
**dadurch gekennzeichnet, dass**
das Streifenelement (6.1) und/oder das Stützelement (8) aus demselben Material, insbesondere aus Metall, vorzugsweise Edelstahl oder aus Kunststoff, vorzugsweise einem faserverstärktem Material gefertigt sind.

9. Vorrichtung nach einem oder mehreren der vorangehenden Ansprüche,
**dadurch gekennzeichnet, dass**
das Streifenelement (6.1) wenigstens teilweise, zumindestens sein stromabwärtiges Ende (6.2), aus verschleißfestem Material und/oder Material mit geringem Reibfaktor, wie PTFE, besteht oder damit beschichtet ist.

10. Vorrichtung nach einem oder mehreren der vorangehenden Ansprüche,
**dadurch gekennzeichnet, dass**
das Streifenelement (6.1) eine Dicke d von 0,1 bis 5 mm aufweist, wobei die Dicke d bei einer Ausführung in Kunststoff vorzugsweise 0,3 bis 2 mm und bei einer Metallausführung vorzugsweise 0,1 bis 1 mm beträgt.

11. Vorrichtung nach einem oder mehreren der vorangehenden Ansprüche,
**dadurch gekennzeichnet, dass**
das Streifenelement (6.1) eine Breite b aufweist, die ca. 20 - 60% des Durchmessers einer vorhandenen Stützwalze (4) entspricht.

12. Vorrichtung nach einem oder mehreren der vorangehenden Ansprüche,
**dadurch gekennzeichnet, dass**
das stromabwärtige Ende (6.2) des Streifenelementes (6.1) im Einlaufzwickel (Z_{E}) endet, wo ein solcher Abstand a zwischen der Oberfläche (3a) der Stützfläche (3) und der Materialbahn (2) besteht, der dem 2 bis 6-fachem der Dicke d des Streifenelements (6.1) entspricht.

## Claims

1. Apparatus for the direct application of a liquid or pasty medium (M) to a moving material web (2), in particular a fibrous web of paper or board,
comprising
- a rotatable supporting surface (3) around which the material web (2) wraps partly, such as a supporting belt or a supporting roll, which supports a side (2.2) of the material web (2) facing the supporting surface (3), a surface (3a) of the supporting surface (3) and the material web (2) forming an inlet pocket (Z_{E}) tapering in a wedge shape and an outlet pocket (Z_{A}),
- at least one applicator (4) assigned to the supporting surface (3) for coating, sizing or pigmenting a side (2.4) of the material web (2) facing away from the supporting surface (3) with the medium (M),
- a device (6), arranged upstream of the applicator (4) in relation to the direction of rotation of the supporting surface (3), for the removal, at least the weakening, of an air boundary layer (LG) carried along by the supporting surface (3) and/or the material web (2),
- the device (6) being arranged between the surface (3a) and the side (2.2) of the material web (2) facing the supporting surface (3) in the inlet pocket (Z_{E}),
**characterized in that**
the device (6) is formed as an even, flat and elastic, flexible strip element (6.1), which
- extends transversely with respect to the web running direction (L);
- is matched at least to the width of the applicator (4);
- projects deeply with its downstream side (6.2) into the inlet pocket (Z_{E});
- has a constant and low thickness d;
- and is fixed detachably and/or adjustably to a pivotable carrier (7).

2. Apparatus according to Claim 1, **characterized in that** the strip element (6.1) has a downstream end (6.2) bevelled on both sides.

3. Apparatus according to Claim 1 or 2, **characterized in that** the strip element (6.1) is mounted such that it can be pivoted and twisted.

4. Apparatus according to Claims 1 to 3, **characterized in that**, at its upstream end (6.3), the strip element (6.1) is mounted on a supporting element (8), which preferably has the shape of a strip, just like the strip element (6.1).

5. Apparatus according to Claims 1 to 4, **characterized in that** the strip element (6.1), together with the supporting element (8), is fixed to the carrier (7), in particular clamped by device (7.1).

6. Apparatus according to Claims 1 to 4, **characterized in that** the strip element (6.1) is hooked in on the carrier (7) by means of studs (9) in a machine-width groove (10) of the carrier.

7. Apparatus according to Claims 1 to 4, **characterized in that**, without the provision of the carrier (7) and/or the supporting element (8), the strip element (6.1) spans the apparatus (1) and can be fixed outside the apparatus (1) at its two ends.

8. Apparatus according to one or more of the preceding claims, **characterized in that** the strip element (6.1) and/or the supporting element (8) are fabricated from the same material, in particular from metal, preferably stainless steel, or else plastic, preferably a fibre-reinforced material.

9. Apparatus according to one or more of the preceding claims, **characterized in that** the strip element (6.1) consists at least partly, at least its downstream end (6.2), of wear-resistant material and/or material with a low coefficient of friction, such as PTFE, or is coated therewith.

10. Apparatus according to one or more of the preceding claims, **characterized in that** the strip element (6.1) has a thickness d of 0.1 to 5 mm, the thickness d preferably being 0.3 to 2 mm in a design in plastic and preferably 0.1 to 1 mm in a metal design.

11. Apparatus according to one or more of the preceding claims, **characterized in that** the strip element (6.1) has a width b which corresponds to about 20 - 60% of the diameter of a supporting roll (4) that is present.

12. Apparatus according to one or more of the preceding claims, **characterized in that** the downstream end (6.2) of the strip element (6.1) ends in the inlet pocket (Z_{E}), where there is a distance a between the surface (3a) of the supporting surface (3) and the material web (2) which corresponds to 2 to 6 times the thickness d of the strip element (6.1).

## Revendications

1. Dispositif pour l'enduction directe d'un milieu fluide ou pâteux (M) sur une nappe de matériau en mouvement (2), notamment une nappe fibreuse en papier ou en carton,
comprenant :
- une face de support rotative (3) partiellement enveloppée par la nappe de matériau (2), comme par exemple une bande de support ou un rouleau de support, qui supporte un côté (2.2) de la nappe de matériau (2) tourné vers la face de support (3), la surface (3a) de la face de support (3) et la nappe de matériau (2) formant un coin d'entrée (Z_{E}) et un coin de sortie (Z_{A}) se rétrécissant en forme de cale,
- au moins un dispositif d'enduction (4) associé à la face de support (3) pour revêtir, encoller ou pigmenter un côté (2.4) de la nappe de matériau (2) opposé à la face de support (3) avec le milieu (M),
- un dispositif (6) disposé avant le dispositif d'enduction (4) par rapport au sens de rotation de la face de support (3), pour éliminer, tout au moins affaiblir, une couche limite d'air (LG) emmenée par la face de support (3) et/ou la nappe de matériau (2),
- le dispositif (6) étant disposé dans le coin d'entrée (Z_{E}) entre la surface (3a) et le côté (2.2) de la nappe de matériau (2) tourné vers la face de support (3),
**caractérisé en ce que**
le dispositif (6) est réalisé sous forme d'élément formant ruban (6.1) plan, plat et élastique, souple et flexible, qui
- s'étend transversalement à la direction d'avance de la nappe (L) ;
- est au moins adapté à la largeur du dispositif d'enduction (4) ;
- pénètre avec son côté aval (6.2) profondément dans le coin d'entrée (Z_{E}) ;
- présente une épaisseur d constante et faible, et est fixé de manière détachable et/ou réglable sur un support pivotant (7).

2. Dispositif selon la revendication 1,
**caractérisé en ce que**
l'élément formant ruban (6.1) présente une extrémité aval (6.2) biseautée des deux côtés.

3. Dispositif selon la revendication 1 ou 2,
**caractérisé en ce que**
l'élément formant ruban (6.1) est monté de manière à pouvoir pivoter et être imbriqué.

4. Dispositif selon la revendication 1 à 3,
**caractérisé en ce que**
l'élément formant ruban (6.1) est supporté à son extrémité amont (6.3) sur un élément de support (8) qui présente de préférence aussi une forme de ruban comme l'élément formant ruban (6.1).

5. Dispositif selon la revendication 1 à 4,
**caractérisé en ce que**
l'élément formant ruban (6.1) est fixé conjointement avec l'élément de support (8) sur le support (7), notamment est serré avec le dispositif (7.1).

6. Dispositif selon la revendication 1 à 4,
**caractérisé en ce que**
l'élément formant ruban (6.1) est accroché au support (7) par des boutons (9) dans une rainure (10) du support ayant la largeur de la machine.

7. Dispositif selon la revendication 1 à 4,
**caractérisé en ce que**
l'élément formant ruban (6.1), sans prévoir le support (7) et/ou l'élément de support (8), enjambe le dispositif (1), et peut être fixé en dehors du dispositif (1) à ses deux côtés frontaux.

8. Dispositif selon l'une quelconque ou plusieurs des revendications précédentes,
**caractérisé en ce que**
l'élément formant ruban (6.1) et/ou l'élément de support (8) sont fabriqués en le même matériau, notamment en métal, de préférence en acier spécial ou en plastique, de préférence en un matériau renforcé par des fibres.

9. Dispositif selon l'une quelconque ou plusieurs des revendications précédentes,
**caractérisé en ce que**
l'élément formant ruban (6.1) se compose au moins partiellement, au moins pour son extrémité aval (6.2), de matériau résistant à l'usure et/ou de matériau ayant un faible coefficient de frottement, comme du PTFE, ou est revêtu d'un tel matériau.

10. Dispositif selon l'une quelconque ou plusieurs des revendications précédentes,
**caractérisé en ce que**
l'élément formant ruban (6.1) présente une épaisseur d de 0,1 à 5 mm, l'épaisseur d, dans une réalisation en plastique, valant de préférence de 0,3 à 2 mm, et dans une réalisation en métal, de préférence 0,1 à 1 mm.

11. Dispositif selon l'une quelconque ou plusieurs des revendications précédentes,
**caractérisé en ce que**
l'élément formant ruban (6.1) présente une largeur b qui correspond approximativement à 20 à 60% du diamètre d'un rouleau de support prévu (4).

12. Dispositif selon l'une quelconque ou plusieurs des revendications précédentes,
**caractérisé en ce que**
l'extrémité aval (6.2) de l'élément formant ruban (6.1) se termine dans le coin d'entrée (Z_{E}), où il existe une distance a entre la surface (3a) de la face de support (3) et la nappe de matériau (2), qui correspond à 2 à 6 fois l'épaisseur d de l'élément formant ruban (6.1).
